# EUROPÄISCHE PATENTSCHRIFT

(11) **EP 4 669 435 B1**
(45) Veröffentlichungstag und Bekanntmachung des Hinweises auf die Patenterteilung: **13.05.2026**
(21) Anmeldenummer: 24706011.4
(22) Anmeldetag: 14.02.2024
(51) Int. Cl.: A63B 21/00, A63B 21/055, A63B 21/16, A63B 23/035, A63B 23/12, A63B 21/04

(54) **FITNESSGERÄT**
FITNESS DEVICE
APPAREIL DE FITNESS

(30) Priorität: 23.02.2023 DE 102023104457
(43) Veröffentlichungstag der Anmeldung: 31.12.2025
(73) Patentinhaber: Bebold Home Fit GmbH, 09126 Chemnitz (DE)
(72) Erfinder: MÜLLER, Michael, 09126 Chemnitz (DE)
(74) Vertreter: Pfenning, Meinig & Partner mbB
(86) Internationale Anmeldenummer: PCT/EP2024/053758
(87) Internationale Veröffentlichungsnummer: WO 2024/175444

(56) Entgegenhaltungen:
- WO-A1-2018/220543
- DE-A1- 102013 011 423
- US-A- 4 645 204
- US-A1- 2014 106 948

## Beschreibung

Die vorliegende Erfindung betrifft ein Fitnessgerät zur Verbesserung der körperlichen Fitness und zum Aufbau und Erhalt von Muskelmasse.

Es existiert eine Vielzahl von verschiedenen Trainingsgeräten, die zur körperlichen Ertüchtigung und dem Aufbau von Muskulatur entwickelt wurden, um chronischer Erschöpfung aufgrund von mangelnder Bewegung vorzubeugen. Konventionelle Fitnessgeräte wurden lange Zeit nur für den Gebrauch in einem Sport- bzw. Fitnessstudio entwickelt und produziert.

Im Laufe der letzten Jahre hat sich jedoch abgezeichnet, dass immer mehr Menschen das Training zu Hause dem konventionellen Training im Fitnessstudio vorziehen, da es sich individuell in den Alltag integrieren lässt. Allerdings sind die im Fitnessstudio verwendeten Sportgeräte sowohl teuer in der Anschaffung als auch raumgreifend konstruiert, sodass sie einen nicht unerheblichen Platzbedarf aufweisen. Zudem ist eine kompakte Lagerung bei dieser Art von Fitnessgeräten nahezu ausgeschlossen, wodurch eine private Anschaffung und Benutzung solcher Geräte für die wenigsten realisierbar war.

Daher wurde in den letzten Jahren eine Reihe von Sportgeräten mit geringem Platzbedarf für den privaten Gebrauch entwickelt, um den Umfang und die Qualität der zu Hause durchführbaren Übungen zu erhöhen. Neben der Reduzierung der Größe galt es zudem, das Gewicht der Sportgeräte signifikant zu verringern und dennoch die Funktionalität aufrechtzuerhalten. Außerdem ist es von großer Wichtigkeit, unter Berücksichtigung des beschränkten zur Verfügung stehenden Platzes die Trainingsgeräte in der Weise zu konstruieren, dass eine Vielzahl verschiedener Übungen mit einem Gerät durchgeführt werden können.

Das Dokument WO 2018/220543 A1 beschreibt ein Gerät für Gymnastik, Sport und Physiotherapie zum Trainieren des Körpers, bestehend aus einem Rahmen, der einen Aufbewahrungsschrank bildet, der durch ein am Rahmen schwenkbares Abdeckelement verschlossen wird, wobei sich im Inneren des Aufbewahrungsschranks Widerstandselemente befinden, die mit mehreren Zugelementen verbunden sind, die aus dem Rahmen herausragen.

In DE 20 2014 101 069 U1 wird ein Fitnessgerät mit einem Seilzug offenbart, dass dazu ausgebildet ist, verschiedene Trainingsarten zu kombinieren. Hierbei wird mithilfe eines Widerstandselements das gewünschte Trainingsgewicht eingestellt. Durch diesen Aufbau können einige verschiedene Fitnessübungen durchgeführt werden. Nachteilig hierbei ist jedoch, dass durch den erfindungsgemäßen Aufbau weiterhin ein nicht unerheblicher Platzbedarf erforderlich ist, sodass z.B. die Verwendung und Lagerung eines solchen Gerätes in kleineren Wohnungen schwierig erscheint. Auch kann eine Änderung des Trainingswiderstands lediglich durch den Austausch des fest installierten Widerstandselements erreicht werden. Dies schränkt die flexible Anpassung des Trainingswiderstands ein. Zudem ist eine funktionelle Kombination mit anderen Fitnessgeräten zur Erweiterung der durchführbaren Fitnessübungen nicht vorgesehen.

Eine weitere Möglichkeit wird in DE 10 2014 012 263 A1 beschrieben. Auch hier wird mithilfe von elastischen Widerstandselementen das Trainingsgewicht eingestellt. Dabei sind diese an einer Wandhalterung befestigt. Hierbei ist vorgesehen, dass eine Kraftübertragung auf das elastische Widerstandselement direkt über an dem Widerstandselement befestigten Griffe erfolgen soll. Auch hier kann eine Änderung des Trainingswiderstands lediglich durch Wechsel des Widerstandselements erfolgen. Aufgrund der recht beträchtlichen Größe des Rahmens erfordert die Anbringung erheblichen Aufwand bei Aufund Abbau, sodass ein schnelles, flexibles Anbringen schwierig zu realisieren ist.

Der vorliegenden Erfindung liegt daher die Aufgabe zugrunde, ein Fitnessgerät bereitzustellen, das die genannten Nachteile vermeidet. Hierbei soll das Fitnessgerät zur Verbesserung der körperlichen Fitness und zum Aufbau bzw. zum Erhalt von Muskelmasse für jedes Erfahrungslevel beitragen und gleichzeitig platzsparend sowie gewichtssparend ausgestaltet sein

Diese Aufgabe wird erfindungsgemäß gelöst durch ein Fitnessgerät nach Anspruch 1. Vorteilhafte Ausgestaltungen und Weiterbildungen sind in den abhängigen Ansprüchen beschrieben.

Ein Fitnessgerät zur Verbesserung der körperlichen Fitness und zum Aufbau und Erhalt von Muskelmasse weist eine Grundplatte auf, welche an einer Wand oder auf dem Boden oder an der Decke fixierbar oder fixiert ist. Zudem sind mindestens eine erste um mindestens eine Achse schwenkbare Umlenkrolle und mindestens ein weiteres Fixierungs- oder Umlenkungselement vorgesehen. Dabei sind die erste schwenkbare Umlenkrolle und das weitere Fixierungs- oder Umlenkungselement mit der Grundplatte verbunden. Dabei ist die schwenkbare Umlenkrolle drehbar gelagert ausgebildet. Zudem ist mindestens eine Rücklaufbremse auf der Grundplatte mit dieser verbunden, d.h. auf der Grundplatte befestigt. Weiterhin sind mindestens ein erstes Seil, das um die erste schwenkbare Umlenkrolle geführt ist und mindestens ein zweites Seil, das sich in Kontakt mit dem weiteren Fixierungs- oder Umlenkungselement befindet, vorgesehen. Hierbei ist das eine Ende des ersten Seils derart ausgebildet ist, dass eine externe Kraft auf das erste Seil übertragbar ist und das eine Ende des zweiten Seils derart ausgebildet ist, dass eine externe Kraft auf das zweite Seil übertragbar ist oder dass das zweite Seil räumlich fixiert ist und das andere Ende des ersten Seils mit mindestens einem ersten Verbindungselement und das andere Ende des zweiten Seils mit mindestens einem zweiten Verbindungselement verbunden ist. Außerdem ist das mindestens eine erste Verbindungselement mit dem mindestens einen zweiten Verbindungselement über mindestens ein elastisch dehnbares Widerstandselement verbunden.

Durch den unmittelbaren bzw. mittelbaren Kontakt aller Komponenten zu der planaren Grundplatte kann das Fitnessgerät in einfacher Art und Weise sowohl horizontal bzw. vertikal an der Wand, auf dem Boden oder an der Decke fixiert werden. Dadurch wird der Auf- bzw. Abbauaufwand deutlich reduziert und ermöglicht somit das kompakte, platzsparende Lagern des Fitnessgeräts. Durch die mindestens eine schwenkbare Umlenkrolle, welche sowohl axial und radial gelagert ist, ist die Führungsrichtung der mindestens einen schwenkbaren Umlenkrolle an die durchzuführende Übung anpassbar. Hierbei bedeutet schwenkbar, dass die Umlenkrolle um die Längsachse der Grundplatte drehbeweglich ausgebildet ist und somit die Drehrichtung um die Längsachse der Grundplatte ausgerichtet ist. Zudem ist diese Achse senkrecht zur Längsachse der Grundplatte ausgebildet. Das Fitnessgerät führt außerdem kaum zu Erschütterungen während des Trainings, sodass fast lautlos trainiert werden kann.

Unter einem Seil soll im Rahmen dieser Anmeldung jedes biegeschlaffe Element verstanden werden. Weiterhin kann unter dem ersten Seil ein Zugseil verstanden werden, wohingegen das zweite Seil als Fixierungs-/Halte-/Ankerseil oder Zugseil verstanden werden kann. Von einem Fixierungs-/Halte-/Ankerseil ist zu sprechen, wenn das weitere Element als Fixierungselement ausgebildet ist. Unter dem weiteren Fixierungselement wird insbesondere jede mechanische Vorrichtung verstanden, die in der Lage ist, das eine Ende des zweiten Seils räumlich zu fixieren. Das bedeutet, dass sich das eine Ende des zweiten Seils während der Nutzung des Fitnessgeräts nicht bewegt. Bevorzugt werden Klemmen, Stifte oder Rollen. Das zweite Seil wird insbesondere als Zugseil verstanden, wenn es in Verbindung mit einem weiteren Umlenkungselement ausgebildet ist. Unter einem weiteren Umlenkungselement wird besonders eine schwenkbare Umlenkrolle verstanden, wie sie oben als erste schwenkbare Umlenkrolle beschrieben ist. Unter dem Kontakt des zweiten Seils mit dem weiteren Fixierungselement können Fixierungsmechanismen wie z.B. Klemmen, Stecken, Einrasten, Umwickeln oder ähnliche Mechanismen verstanden werden, die die räumliche Fixierung des einen Endes des zweiten Seils ermöglichen. Dagegen wird typischerweise unter dem Kontakt des zweiten Seils mit einem weiteren Umlenkungselement eine Führung um das Umlenkungselement verstanden, wobei die räumliche Position des einen Endes des zweiten Seils veränderbar ist.

Unter der Führungsrichtung wird die Richtung verstanden, in die das Seil bei Einwirkung einer externen Kraft geführt werden soll. Hierbei ist unter der externen Kraft die Kraft zu verstehen, die von einem Anwender auf das Seil übertragbar ist. Die Veränderung der Führungsrichtung der mindestens einen schwenkbaren Umlenkrolle bedarf hierbei keiner aktiven Einstellung des Anwenders, sondern wird automatisch durch die vorgesehene Führung des Seils der gewählten Fitnessübung eingestellt. Somit ist eine der Übung entsprechende korrekte Einstellung der mindestens einen schwenkbaren Umlenkrolle durch den Anwender nicht nötig. Dies wiederum beugt einer falschen Durchführung der Übung vor, wodurch das Verletzungsrisiko des Anwenders reduziert wird.

Weiterhin ist eine einfache Anpassung des Trainingswiderstands durch das einfache Ein- bzw. Aushängen des mindestens einen Widerstandselements über die Verbindungselemente zu den Seilen möglich. Dieser flexible Wechsel des mindestens einen Widerstandelementes garantiert, dass der Trainingswiderstand an jedes Erfahrungs- und Trainingslevel schnell und unkompliziert anpassbar ist. Hierbei schließt der Wechsel des Widerstandselements sowohl das Ein- bzw. Aushängen als auch den vollständigen Austausch des mindestens einen Widerstandselements ein. Das bedeutet, dass das mindestens eine Widerstandselement flexibel ein- bzw. aushängbar und zudem austauschbar ausgestaltet ist. Durch die Verwendung eines Widerstandselements wird zudem das Problem der Massenträgheit der Gewichte, wie es bei herkömmlichen Krafttrainingsgeräten auftritt, eliminiert. Zudem besteht keine Gefahr der Erschütterung durch herabfallende Gewichte bei einem plötzlichen Loslassen des Seils bzw. der Seile, sofern sich das mindestens eine Widerstandselement in einem gedehnten Zustand befindet. Das mindestens eine Widerstandselement befindet sich in einem gedehnten Zustand, wenn es eine Rückstellkraft entgegen der Kraftwirkung der auf das Seil wirkenden Kraft ausübt. Dies hat außerdem den Vorteil, dass der Lärmpegel während des Trainings reduziert wird, was besonders in Häusern mit mehreren Wohneinheiten einen entscheidenden Vorteil bietet. Zudem wird durch die Verwendung eines Widerstandselements anstelle von Gewichten das Beschädigungsrisiko des Fitnessgerätes durch herabfallende Gewichte reduziert. Auch das Verletzungsrisiko ist bei der Verwendung von Widerstandelementen deutlich reduziert, da eine stufenlose Erhöhung des Trainingswiderstands möglich ist. Weiterhin ist auch der zu erzielende Trainingseffekt im Vergleich zu herkömmlichen Fitnessgeräten verbessert, da ein progressiver Widerstandsverlauf realisierbar ist. Das bedeutet, eine nahezu stufenlose Anpassung des Trainingswiderstands wird ermöglicht. Hierbei ist das Widerstandselement typischerweise bandförmig oder schlauchförmig ausgestaltet. Besonders bevorzugt sind dabei Gummibänder oder Latexschläuche.

Durch die Rücklaufbremse wird verhindert, dass die Seile aufgrund der wirkenden Rückstellkräfte unkontrolliert in eine Ausgangsposition beschleunigt werden und dadurch ggf. den Anwender und bzw. oder das Fitnessgerät verletzen bzw. beschädigen. Somit wird unter der Rücklaufbremse auch eine geschwindigkeitsabhängige Rücklaufsperre verstanden. Unter der Ausgangsposition wird die Position verstanden, in der das mindestens eine dehnbare Widerstandselement keine Rückstellkraft auf die Seile ausübt, sich also im entspannten Zustand befindet. Diese Funktion der beschriebenen Rücklaufsperre kann analog zu der Funktionsweise eines Gurtstraffers in einem Auto verstanden werden. Neben der Funktion des Blockierens bei ungewolltem Zurückschnellen des Seils ermöglich die Rücklaufbremse auch ein gewolltes, manuell herbeigeführtes Blockieren des Rücklaufens des Seils. Dadurch ist es möglich, eine Vorspannung des mindestens einen Widerstandselements zu erreichen und Unterbrechungen bzw. Pausen im Training einzulegen. Durch die Möglichkeit der Vorspannung ist es möglich, bei der Ausbildung des zweiten Seils als Zugseil in Kombination mit einem weiteren Umlenkungselement, also bei zweiseitiger Ausführung des Fitnessgeräts, eine einseitige Nutzungsmöglichkeit zu realisieren.

Zudem kann das Umlenkungselement als zweite Umlenkrolle ausgebildet sein, typischerweise analog zu der ersten Umlenkrolle.

Hierbei bedeutet analog, dass die beiden Umlenkrollen dieselbe Funktion, nämlich das Umlenken des jeweiligen Seils erfüllen, bewirken. Das bedeutet, dass das zweite Umlenkungselement als zweite um mindestens eine weitere Achse schwenkbare Umlenkrolle ausgebildet ist. Dabei sind die mindestens eine Achse, um die die erste schwenkbare Umlenkrolle schwenkbar ist und die mindestens eine zweite Achse, um die die zweite schwenkbare Umlenkrolle schwenkbar ist, parallel zueinander ausgerichtet. Die Ausführung mit mindestens zwei schwenkbaren Umlenkrollen erweitert den Umfang der ausführbaren Fitnessübungen, sodass ein flexibleres Training ermöglicht wird.

Außerdem kann die Grundplatte derart ausgebildet sein, dass diese ein- oder mehrteilig klappbar ist. Dies hat den Vorteil, dass ein noch kompakteres Verstauen ermöglicht wird.

Zudem kann das Fitnessgerät derart ausgebildet sein, dass das mindestens ein dehnbares Widerstandselement um mindestens eine Widerstandsumlenkrolle geführt ist. Weiterhin kann die mindestens eine Widerstandsumlenkrolle je eine Führungsrille für ein dehnbares Widerstandselement aufweisen.

Durch die Verwendung von mindestens einer Widerstandsumlenkrolle für das mindestens eine Widerstandselement kann der Trainingswiderstand noch präziser eingestellt werden. Außerdem kann der Drall des Widerstandelements durch die Verwendung von genau einer Führungsrille für genau ein dehnbares Widerstandelemente reduziert werden. Durch diese präzise Führung kann der Trainingseffekt gesteigert sowie das Verletzungsrisiko durch falsche Benutzung gesenkt werden. Durch die Anbringung der mindestens einen Widerstandsumlenkrolle auf der Grundplatte kann zudem die Kompaktheit und der flexible Auf- und Abbau des Fitnessgerätes beibehalten werden.

Weiterhin kann die Anzahl der schwenkbaren Umlenkrollen mit der Anzahl der Rücklaufbremsen übereinstimmen.

Dadurch, dass die Anzahl der Rücklaufbremsen mit der Anzahl der schwenkbaren Umlenkrollen übereinstimmt, wird sichergestellt, dass jedes verwendete Seil, welches um die schwenkbaren Umlenkrollen geführt wird, durch eine Rücklaufbremse gegen ein unkontrolliertes Zurückschnellen geschützt ist. So werden die Sicherheit und die Anwendungsflexibilität weiter erhöht.

Zudem kann auf der Grundplatte mindestens eine Vorspannhalterung befestigt sein.

Durch eine auf der Grundplatte ausgebildete Vorspannvorrichtung ist es möglich, als Alternative bzw. Unterstützung der Vorspannung durch die Rücklaufbremse, auch einseitige Trainingsübungen durchzuführen. Dies erhöht abermals die Sicherheit bei der Vorspannung und den Umfang an durchführbaren Trainingsübungen und erweitert somit die Trainingsmöglichkeiten des Anwenders.

Außerdem kann ein biegeschlaffes Element das erste Seil und das zweite Seil unmittelbar miteinander verbindet.

Eine unmittelbare Verbindung zwischen den beiden Seilen kann die Möglichkeit eröffnen, verschiedenen Zugwinkel einzustellen. Somit wird abermals der Umfang der durchführbaren Übungen erhöht und deckt dadurch ein sehr breites Spektrum an Fitnessübungen ab.

Zudem kann die Grundplatte über eine ein- oder mehrteilige Befestigung an der Wand, auf dem Boden oder an der Decke durch direktes Anschrauben oder Einhängen fixiert sein.

Eine extra für die Fixierung des Fitnessgeräts vorgesehen Befestigungseinrichtung an der Wand bzw. am Boden oder der Decke kann die Montagezeit des Fitnessgeräts signifikant reduzieren und somit die Flexibilität bezüglich Aufund Abbau erhöhen. Auch wird durch die Verwendung einer Befestigungseinrichtung eine sichere Befestigung gewährleistet, wodurch die Anwendersicherheit während des Trainings gesteigert wird.

Weiterhin kann die erste schwenkbare Umlenkrolle über eine erste Halterung sowie das weitere Fixierungs-oder Umlenkungselement über eine zweite Halterung mit der Grundplatte verbunden sein.

Die Verbindung der schwenkbaren Umlenkrollen über dafür vorgesehen Halterung kann die Erstmontagezeit verkürzen. Auch für den Fall, dass das Gerät für einen Transport verstaut werden soll, können die schwenkbaren Umlenkroll unkompliziert von der Grundplatte entfernt werden und bei einem Neuaufbau ebenso einfach wieder montiert werden. Zudem kann durch die Verwendung einer Halterung für die schwenkbare Umlenkrolle, diese höhenverstellbar ausgebildet sein. In diesem Sinne bedeutet höhenverstellbar, dass die schwenkbare Umlenkrolle in Richtung der Achse bewegbar angeordnet ist, die sich parallel zur Fläche der Grundplatte befindet, auf der die schwenkbare Umlenkrolle angeordnet ist. Dadurch, dass die schwenkbaren Umlenkrollen höhenverstellbar ausgebildet sind, kann die Führungsrichtung der Seile nahezu frei durch den Anwender gewählt werden.

Ausführungsbeispiele des Fitnessgeräts sind in den Zeichnungen dargestellt und werden nachfolgend anhand der Figuren 1 bis 17 beschrieben. Wiederkehrende Merkmale sind mit identischen Bezugszeichen versehen.

Es zeigen:
Fig. 1 ein Fitnessgerät in einer perspektivischen Ansicht von schräg oben in zweiseitiger Ausführung;
Fig. 2 eine Grundplatte in der Draufsicht;
Fig. 3 eine schwenkbare Umlenkrolle mit Halterung in einer perspektivischen Ansicht;
Fig. 4 eine Widerstandsumlenkrolle mit Führungsrille in einer perspektivischen Ansicht;
Fig. 5 ein Fitnessgerät in einer perspektivischen Ansicht von schräg oben in einseitiger Ausführung;
Fig. 6 ein Fitnessgerät in einer perspektivischen Ansicht von schräg unten in zweiseitiger Ausführung mit Vorspannvorrichtungen;
Fig. 7 ein Fitnessgerät mit einer unmittelbaren Verbindung zwischen den beiden Seilen;
Fig. 8 ein Fitnessgerät mit mehreren Zuggriffen;
Fig. 9 ein Fitnessgerät mit einer Verbindung zwischen den beiden Seilen über ein Gleitelement;
Fig. 10 ein Fitnessgerät in der Rückansicht mit Teilen der Befestigungseinrichtung;
Fig. 11 ein Querschnitt eines Fitnessgeräts aus Fig. 10 entlang einer Achse A;
Fig. 12 ein Ausschnitt B aus dem Querschnitt A aus Fig. 11 mit einem weiteren Teil der Befestigungseinrichtung;
Fig. 13 eine Befestigungseinrichtung in einer perspektivischen Ansicht;
Fig. 14 ein über eine alternative Befestigungseinrichtung an einer Wand befestigtes Fitnessgerät in seitlicher Ansicht;
Fig. 15 ein Ausschnitt aus Fig. 14 mit einer alternativen Befestigungseinrichtung;
Fig. 16 einen Griff in der Unteransicht; und
Fig. 17 ein an einer Wand befestigtes Fitnessgerät mit einem Griff aus Fig. 16 in der Draufsicht und in seitlicher Ansicht.

Fig. 1 zeigt ein Fitnessgerät in einer perspektivischen Ansicht von schräg oben. Das Fitnessgerät ist in diesem Ausführungsbeispiel durch eine Grundplatte 1 ausgebildet, auf der zwei schwenkbare Umlenkrollen 2a, 2b an gegenüberliegenden Enden der Grundplatte 1 über zwei Befestigungsvorrichtungen 11a, 11b auf der Grundplatte 1 befestigt sind.

Hierbei weist die Grundplatte 1 eine Längsachse 18 auf, entlang welcher die Längenausdehnung der Grundplatte 1 bestimmt ist. Zudem ist entlang einer ersten Querachse die Stärke der Grundplatte 1 und entlang einer zweiten Querachse 17 die Höhe der Grundplatte 1 ausgebildet. Dabei ist die Montagefläche der Grundplatte 1, auf der die weiteren Komponenten des Trainingsgeräts angebracht sind, durch die Längsachse 18 und die zweite Querachse 17 festgelegt. Die Ausdehnung der Grundplatte 1 in Längsrichtung ist dabei um ein Drei- bis Zehnfaches größer als die Ausdehnung entlang der zweiten Querachse 17. Das bedeutet, die Grundplatte 1 ist derart ausgestaltet, dass die Länge der Grundplatte 1 um das Drei- bis Zehnfache größer ist als die Höhe der Grundplatte 1. Hierbei befindet sich die Länge der Grundplatte in einem Bereich von 1000 bis 3000 mm, bevorzugt in einem Bereich von 2000 bis 2500 mm.

Weiterhin ist die Ausdehnung der Grundplatte 1 in Richtung der ersten Querachse um ein Fünf- bis Achtfaches kleiner als die Ausdehnung in Richtung der zweiten Querachse 17 und somit um ein Acht- bis Achtzehnfaches kleiner als die Ausdehnung in Richtung der Längsachse 18. Das bedeutet, die Stärke bzw. Dicke der Grundplatte 1 ist um ein Fünf- bis Achtfaches kleiner als die Höhe und damit um ein 35- bis 115faches kleiner als die Länge der Grundplatte 1.

Dabei sind die schwenkbaren Umlenkrollen 2 symmetrisch zur zweiten Querachse 17, welche genau bei der Hälfte der Ausdehnung der Grundplatte 1 in Längsrichtung verläuft, auf der Montagefläche der Grundplatte 1 angeordnet. Zudem sind zwei Widerstandsumlenkrollen 3 zwischen den beiden schwenkbaren Umlenkrollen 2a, 2b höhenversetzt auf der Grundplatte 1 angebracht. Weiterhin sind die Widerstandsumlenkrollen 3 symmetrisch zum Mittelpunkt der Montagefläche auf der Grundplatte 1 angeordnet. Das bedeutet die Symmetrieachse des elastisch dehnbaren Widerstandselements 4 fällt mit der zweiten Querachse 17 der Grundplatte 1 zusammen. Ferner bedeutet dies, dass beide Widerstandsumlenkrollen 3 den gleichen Abstand zum Mittelpunkt der Montagefläche der Grundplatte 1 im gezeigten Ausführungsbeispiel haben. Durch die zweifache Richtungsänderung des Widerstandselements 4 können höhere Widerstandskräfte präzise eingestellt werden und somit der Widerstandswert anwender- und übungsspezifisch angepasst werden.

Um die Widerstandsumlenkrollen 3 werden in dem in Figur 1 dargestellten Ausführungsbeispiel vier dehnbare Widerstandselemente 4 geführt, wobei jedes dehnbare Widerstandselement 4 an den jeweiligen Enden je ein Anschlusselement 5a bzw. 5b aufweist. Dabei weisen die Anschlusselemente 5a, 5b jeweils Wirbel zur Drallvermeidung auf. Außerdem können es sowohl mehr als auch weniger als vier Widerstandelemente 4 angeordnet sein. Hierbei kann jedes Widerstandselement 4 verschiedene E-Module aufweisen. Auch können alle Widerstandselemente 4 das gleiche E-Modul oder jede andere denkbare Kombinationsmöglichkeit aufweisen.

Hierbei kann das Widerstandselement 4 aus jedem elastisch dehnbaren Material gefertigt sein, wie z.B. (Natur-)Latex oder (Natur-)Gummi. Dabei kann der Widerstand der Widerstandselemente 4 aufgrund unterschiedlicher Dicke sowie unterschiedlicher chemischer Zusammensetzung der Widerstandselemente 4 unterschiedlich sein. Besonders bevorzugt wird Naturlatex als Widerstandselement 4 verwendet.

Durch diese flexible Wahl der verwendeten Widerstandselemente 4 kann der Trainingswiderstand und damit die Intensität des Trainings flexible verändert werden. Dieser Vorteil wird zudem auch dadurch verstärkt, dass jedes Widerstandelemente 4 über die Verbindungselemente 5a, 5b nach Belieben ein- bzw. ausgehängt werden kann. Dies eröffnet maximale Freiheiten für den Anwender in Bezug auf die individuelle Gestaltung der Trainingsintensität.

Zudem weist das Seil 7a bzw. 7b je einen Anschlagsdämpfer 15 sowie einen Griff 6a bzw. 6b auf. Die Griffe 6a und 6b sind zudem über ein weiteres Element verbunden. Hierbei kann das Element sowohl biegeschlaff als auch steif ausgebildet sein. Durch die Griffe 6a und 6b ist es dem Anwender in einfacher Art und Weise mögliche Zugkräfte auf die beiden Seile 7a, 7b auszuüben. Hierbei sind die Griffe 6a, 6b wechselbar ausgebildet, sodass eine Vielzahl verschiedener Griffe verwendet werden kann. Neben den in Fig. 1 klassischen Zuggriffen können auch Stangen, Knöpfe oder jede andere Art von Griffen verwendet werden. Die Anschlagsdämpfer 15 sind zwischen Griff 6a, 6b und Seil 7a, 7b angebracht, um eine vollständige Durchführung der Seile 7a, 7b durch die schwenkbaren Umlenkrollen 2a, 2b zu vermeiden und bei plötzlichem Loslassen der Seile 7a, 7b eine Kollision der Griffe 6a, 6b mit den schwenkbaren Umlenkrollen 2a, 2b zu vermeiden. Dies dient der Erhaltung der Funktionstüchtigkeit der schwenkbaren Umlenkrollen 2a, 2b und somit schlussendlich auch des gesamten Fitnessgeräts.

Das andere Ende des Seils 7a ist über ein bzw. mehrere Anschlusselemente 5a mit einem bzw. mehreren dehnbaren Widerstandselementen 4 verbunden. Geführt ist das Seil 7a über die schwenkbare Umlenkrolle 2a. Analog zu dem Seil 7a ist das Seil 7b geführt und in das Fitnessgerät integriert. Zudem weist die Grundplatte 1 vier Bohrungen 9 auf (nur drei zu sehen).

Die Bohrungen 9 befinden sich an den vier Ecken der Grundplatte 1 und sind über die gesamte Stärke der Grundplatte 1 ausgebildet. Das bedeutet, die Bohrungen 9 sind als vollständige Durchbohrungen durch die Grundplatte 1 ausgebildet. Über die Bohrungen 9 kann die Grundplatte 1 an der Wand oder auf dem Boden oder an der Decke wahlweise über eine Befestigungseinrichtung 20 (nicht dargestellt) oder durch Anschrauben fixiert sein.

Bei der Durchführung von beidseitigen Zugübungen wird eine Kraft vom Anwender auf die Seile 7a, 7b über die Griffe 6a, 6b ausgeübt. Dabei ist eine beidseitige Zugübung dadurch gekennzeichnet, dass die Widerstandselemente 4 bei der Durchführung der Übung sowohl in Richtung der ersten schwenkbaren Umlenkrolle 2a als auch in Richtung der zweiten schwenkbaren Umlenkrolle 2b gedehnt werden. Das bedeutet, die beiden Seile 7a, 7b können auch über einen Griff 6 derart miteinander verbunden sein, dass durch ein Ziehen an dem einen Griff 6 sowohl eine Zugkraft an den Anschlusselementen 5a als auch an den Anschlusselementen 5b angreift. Dabei kann der Griff 6 auch als Stange ausgebildet sein, die die beiden Enden der Seile 7a, 7b miteinander verbindet und so eine gleichzeitige, parallel Kraftübertragung auf beide Seile 7a, 7b gewährleistet.

Hierbei weist die Zugrichtung stets weg von der Grundplatte 1. Das bedeutet, die Griffe 6a, 6b werden in Richtung der Flächennormalen der Montagefläche der Grundplatte 1 bewegt, sodass sich der Abstand zwischen Grundplatte 1 und den Griffen 6a, 6b vergrößert. Infolge dieser Bewegung werden die über die Anschlusselemente 5a, 5b eingehakten Widerstandselemente 4 in Richtung der Längsachse 18 gedehnt. Das bedeutet, der Anwender übt idealerweise eine gleich große Kraft auf beide Seile 7a, 7b aus, sodass die Widerstandselemente 4 aufgrund der entgegengesetzten Richtung der wirkenden Zugkräfte auseinandergezogen, also gedehnt werden. Das heißt, die an den Anschlusselementen 5a angreifende Zugkraft dehnt die Widerstandselemente 4 in Richtung der ersten schwenkbaren Umlenkrolle 2a und die an den Anschlusselementen 5b wirkenden Zugkraft dehnt die Widerstandselemente 4 in Richtung der zweiten schwenkbaren Umlenkrolle 2b. Durch das Wirken der beiden Zugkräfte in entgegengesetzten Richtungen entsteht somit die Gesamtdehnung der Widerstandselemente 4.

Zudem sind in Fig. 1 zwei Rücklaufbremsen 8a, 8b derart angeordnet, dass die Seile 7a und 7b gebremst werden können. Durch die Verwendung von Rücklaufbremsen wird der Anwendersicherheit besondere Aufmerksamkeit geschenkt, da dadurch ein plötzliches und ungewolltes Zurückschnellen der Seile verhindert wird. Somit wird Verletzung beim Anwender sowie Beschädigungen des Fitnessgeräts vorgebeugt. Zudem ist auch eine manuelle Fixierung der Seile 7a, 7b möglich, sodass das jeweilige Seil 7a, 7b und somit die damit verbundenen Widerstandselemente 4 vorgespannt werden können. Durch eine einseitige Vorspannung ist es dem Anwender möglich, trotz der zweiseitigen Ausführung des Fitnessgeräts einseitige Übungen durchzuführen sowie ggf. während den Übungen Pausen einzulegen. Daher ist auch eine Fixierung der Widerstandselemente 4 im maximalen Dehnungszustand manuell möglich.

Weiterhin kann jeweils ein Führungssystem (nicht dargestellt) für die Führung der Widerstandselemente zwischen der ersten Umlenkrolle und dem mindestens einen ersten Verbindungselement sowie zwischen der zweiten Umlenkrolle und dem mindestens einen zweiten Verbindungselement ausgebildet sein.

Die Integration von Führungssystemen hat den Vorteil, dass das Ein- bzw. Aushängen des mindestens einen Widerstandselements durch das einfache Umstecken eines oder mehrerer Pins ersetzt wird. Dies erhöht die Anwenderfreundlichkeit und reduziert somit gleichzeitig das Verletzungsrisiko durch nicht korrekt eingehängte Widerstandselemente. Auch ist dadurch ein schnelleres Anpassen des Trainingswiderstands möglich.

Fig. 2 zeigt die Grundplatte 1 des in Fig. 1 gezeigten Fitnessgeräts. Hierbei zeigen die Bohrung 12 die Platzierung der Halterungen 11a und 11b zu Befestigung der schwenkbaren Umlenkrollen 2a, 2b an. Die Bohrungen 13 hingegen deuten die Platzierung der beiden Widerstandsumlenkrollen 3 auf der Grundplatte 1 an. Außerdem sind die Bohrungen 9 dafür ausgebildet, die Grundplatte 1 an der Wand bzw. an dem Boden zu befestigen. Mithilfe der Bohrungen 9 kann das Fitnessgerät entweder direkt festgeschraubt oder in Kombination mit einer nicht dargestellten Befestigungseinrichtung 20 eingehängt werden. Hierbei beschränken sich die Befestigungsmöglichkeit nicht nur auf Schraubverbindungen, sondern sollen vielmehr jegliche lösbaren und nichtlösbaren mechanischen Verbindungen umfassen, die geeignet sind, dass Fitnessgerät an der Wand oder am Boden oder an der Decke zu fixieren. Selbiges gilt für die Befestigungsbohrungen 12 und 13 für die Befestigungsvorrichtungen 11a, 11b für die schwenkbaren Umlenkrollen 2, 2b und den Widerstandsumlenkrollen 3. Hierbei kann die Befestigung über Schraubverbindungen, Steckverbindung oder jede andere Art der lösbaren mechanischen Verbindung verwendet werden. In gleicher Weisen können zudem die Rücklaufbremsen 8a, 8b auf der Grundplatte 1 befestigt sein. Durch die lösbare Verbindung ist sichergestellt, dass das Fitnessgerät in einfacher Art und Weise aufund abgebaut werden kann und durch die Zerlegung in seine Einzelteile zusätzlicher Platz bei der Lagerung des Fitnessgeräts eingespart werden. Weiterhin ist zu erkennen, dass die Bohrungen 13, die Bohrungen 9 sowie die Bohrungen 12 sowohl symmetrisch zur Längsachse 18 als auch zur zweiten Querachse 17 angeordnet sind.

In Fig. 3 ist beispielhaft eine schwenkbare Umlenkrolle 2 in der Befestigungsvorrichtung 11 abgebildet. Dabei ist in diesem Ausführungsbeispiel die schwenkbare Umlenkrolle 2, um die Längsachse 18 der Grundplatte 1 schwenkbar. Es kann aber auch vorgesehen sein, dass die schwenkbare Umlenkrolle 2 eine von der Längsachse 18 der Grundplatte 1 abweichenden Schwenkachse aufweist. Dadurch, dass die schwenkbare Umlenkrolle 2 über eine Befestigungsvorrichtung 11 an der Grundplatte 1 befestigt ist, kann die schwenkbare Umlenkrolle 2 in der Befestigungsvorrichtung 11 auf verschiedenen Höhen fixiert werden, sie ist somit höhenverstellbar ausgebildet. Dies kann u.a. über Steckverbindungen oder Schraubverbindungen zwischen der schwenkbaren Umlenkrolle 2 und der Halterung 11 erreicht werden. Auch jede andere lösbare Verbindung kann in Betracht kommen. Somit kann das Fitnessgerät an die individuellen Bedürfnisse der Übung sowie des Anwenders angepasst werden. Die Befestigungsvorrichtung 11 wird in diesem Ausführungsbeispiel über Schrauben 23, die durch die Befestigungsbohrungen 12 geführt werden mit der Grundplatte 1 verbunden.

Weiterhin wird in Fig. 4 eine Widerstandsumlenkrolle 3 gezeigt, die fünf Führungsrillen 16 aufweist. Alternativ kann auch nur mindestens eine Führungsrille 16 ausgebildet sein. Zudem sind die Steckverbindungen, welche zur Befestigung auf der Grundplatte 1 verwendet werden, dargestellt. Hierbei wird jedes Widerstandselement 4 jeweils in einer Führungsrille 16 der Widerstandsumlenkrolle 3 geführt. So können die Widerstandselemente 4 ohne gegenseitige mechanische Beeinflussung verwendet werden. Über die dargestellten Pins wird eine Steckverbindung mit der Grundplatte 1 hergestellt, sodass das Wechseln bzw. Austauschen der Widerstandsumlenkrollen 3 in einfach Art und Weise erfolgen kann. Alternativ können die Pins auch mittels einer Schraubverbindung auf der Grundplatte 1 befestigt werden.

Fig. 5 zeigt vergleichbar mit Fig. 1 ein Fitnessgerät in einer perspektivischen Ansicht von schräg oben. Allerdings ist hierbei lediglich ein Zugriff 6 vorgesehen. Diese Ausführungsvariante steht exemplarisch für die einseitige Ausführung des Firnessgeräts. Hierbei erfüllt die zweite schwenkbare Umlenkrolle 2b nicht primär die Funktion des Umlenkens des Seils, sondern in Verbindung mit dem Anschlussdämpfer 15 die Funktion des Fixierens des einen Enden des zweiten Seils 7b. Bei der einseitigen Ausführung des Fitnessgeräts kann besonders die Fixierung auch über Klemmen oder Stifte ohne jeglichen Einsatz von Umlenkrollen realisiert werden. Auch die Verwendung einer Rücklaufbremse 8b ist nicht zwingend vorgesehen. In der einseitigen Ausführung erfüllt das Seil 7b nicht die Funktion eines Zugseils, sondern vielmehr die eines Ankerseils, wobei das einen Ende des Seils 7b räumlich fixiert ist. Durch die einseitige Ausführung des Fitnessgeräts können wie gerade beschrieben u.a. die zweite schwenkbare Umlenkrolle 2b und die zweite Rücklaufbremse 8b eingespart werden und somit die Kosten für das Fitnessgerät gesenkt werden. Zudem lässt sich das Fitnessgerät dadurch noch kompakter und platzsparender konstruieren.

Fig. 6 stellt eine Ausführungsvariante des bereits in Fig. 1 detailliert beschriebenen Fitnessgeräts dar. Hierbei ist der Fokus auf die drei Vorspannvorrichtungen 10 gelegt. Diese sind am unteren Ende der Grundplatte 1 entlang der Kante der Grundplatte 1 in Richtung der Längsachse 18 der Grundplatte 1 hintereinander angeordnet. Die Vorspannvorrichtungen 10 ermöglichen es dem Anwender, als Alternative bzw. Unterstützung zu Vorspannungsmöglichkeit durch die Rücklaufbremsen 8a, 8b, einseitige Trainingsübungen durchzuführen, indem durch Befestigung der Anschlusselemente 5b in einer der Vorspannvorrichtungen 10 die Widerstandselemente 4 vorgespannt werden können. Nun kann der Anwender an dem Seil 7a ziehen und so eine Zugkraft auf das Ende der Widerstandselemente 4 aufbringen, die über die Anschlusselemente 5a mit dem Seil 7a verbunden sind. Hierbei können die Vorspannvorrichtungen 10 auch so angeordnet sein, dass es möglich ist, eine Vorspannung sowohl über eine Befestigung der Anschlusselemente 5b als auch über eine Befestigung der Anschlusselemente 5a zu erreichen. Hierfür können zusätzliche Vorspannvorrichtung an der gegenüberliegenden Längskante der Grundplatte 1 symmetrisch zum Mittelpunkt der Montagefläche der Grundplatte 1 ausgebildet sein.

Als Beispiel können hier u.a. Übungen genannten werden, die eine Rotation des Oberkörpers entlang der Längsachse 18 des Körpers (also in der Fontalebene) voraussetzen. Im Folgenden wird eine Vorspannung der Widerstandselemente 4 über die Anschlusselemente 5b angenommen. Bei einer Vorspannung über die Anschlusselemente 5a bleibt die Funktionsweise dieselbe. Bei vorgespannten Widerstandselementen 4 werden diese bis zu einem bestimmten Maß vorgedehnt. Bei der Durchführung von einseitigen Zugübungen wirkt lediglich eine Zugkraft auf die Anschlusselemente 5a, welche sich aufgrund dieser Zugkraft in Richtung der schwenkbaren Umlenkrolle 2a bewegen. Daher werden die Widerstandselemente 4 zusätzlich gedehnt. Während der Durchführung der einseitigen Zugübung bleibt die Position der Anschlusselemente 5b in der eingehakten Vorspannvorrichtung 10 unverändert.

Fig. 7 zeigt eine weitere Modifikation der Ausführungsvariante des in den Figuren 1 und 6 dargestellten Fitnessgerätes. Hierbei wird neben den bereits bekannten Komponenten des Fitnessgeräts ein zusätzliches Verbindungsseil 14 zwischen den Seilen 7a, 7b integriert. Das Verbindungseil 14 kann auch jedes andere biegeschlaffe Element sein. Durch die Verbindung der beiden Seile 7a, 7b mit einem weiteren biegeschlaffen Element können verschiedenen Zugwinkel exakt über die Länge des Verbindungsseils 14 eingestellt werden. Die Einstellung des optimalen Zugwinkels ist u.a. von der jeweiligen Übung als auch von den körperlichen Voraussetzungen des Anwenders abhängig.

Fig. 8 stellt eine weitere Modifikation der Ausführungsvariante des in den Figuren 1 und 6 dargestellten Fitnessgerätes dar. Hierbei sind an dem Seil 7b nach der Durchführung durch den Anschlagdämpfer 15 zwei Griffe 6b über zwei zusätzliche biegeschlaffe Elemente befestigt. Die Anzahl der möglichen Griffe 6b ist dabei nicht auf zwei beschränkt und nach Belieben variierbar. Durch die Verendung mehrerer Griffe 6b ist es möglich das Übungsspektrum der durchführbaren Fitnessübungen abermals zu erweitern.

In Fig. 9 ist eine Abwandlung des Ausführungsbeispiels aus Fig. 7 gezeigt. Die beiden Seile 7a, 7b sind weiterhin über das Verbindungsseil 14 verbunden, wobei das Verbindungsseil 14 zusätzlich ein Gleitelement 19 aufweist. In dieser Ausführungsvariante ist das Gleitelement 19 als Gleitring ausgebildet. An dem Gleitring ist über ein zusätzliches Verbindungselement der Griff 6, hier als Zuggriff ausgebildet. In der Vertikalausrichtung erfolgt so eine nahezu gleichmäßige automatische Anpassung der Höhe an die Trainingshöhe des Benutzers durch die Rolle oder den Gleitring. Die ausgleichbare Distanz entspricht in etwa dem Abstand zwischen den Umlenkrollen 2a, 2b. Diese automatische Höhenanpassung ist durch die beiden alternativen Positionen des Griffs 6 dargestellt.

Fig. 10 stellt neben dem bekannten Fitnessgerät zudem Teile einer Befestigungseinrichtung 20 dar. Hierbei ist ein erstes Teil 21 der Befestigungseinrichtung 20 an der Rückseite des Fitnessgeräts und ein zweites Teil 22, welches komplementär zu dem ersten Teil 21 ausgebildet ist, an einem Befestigungspunkt montiert. In dieser Ausführungsvariante ist das erste Teil 21 als eine tellerförmige Scheibe ausgebildet. Am Befestigungspunkt, wie beispielsweise an einer Wand, ist das zweite Teil 22 montiert. Hierbei kann das zweite Teil 22 als ein Halter mit einer U-förmigen Gegenkontur ausgebildet sein, wodurch das Fitnessgerät leicht ein- und ausgehängt werden kann.

Der kreisförmige Teller ermöglicht es, das Fitnessgerät um einen der beiden Befestigungspunkte zu schwenken. Dadurch kann es einfach eingehängt und wieder entfernt werden. Zudem lässt es sich das Fitnessgerät beispielsweise im zusammengeklappten Zustand an einem der beiden Befestigungspunkte, also an einem der zweiten Teilen 22 aufbewahren. Bei horizontaler Montage zeigen die Öffnungen der zweiten Teile 22 nach oben. Im zusammengeklappten Zustand wird das Gerät zunächst in das eine zweite Teil 22 eingeführt und anschließend von oben in das andere zweite Teil 22 eingeschwenkt und an beiden Punkten verriegelt. Bei der vertikalen Montage ist die Öffnung des oberen zweiten Teils 22 nach oben gerichtet, und die des unteren zweiten Teils 22 weist entweder nach links oder nach rechts. Das Fitnessgerät wird beispielsweise zunächst im eingeklappten Zustand am oberen zweiten Teil 22 befestigt, dann aufgeklappt und in das untere zweite Teil 22 mit seitlich ausgerichteter Öffnung eingeschwenkt. Die Sicherung erfolgt über einen Arretierbolzen, der auf der Grundplatte 1 sitzt. Bei Betätigung dieses Bolzens verankert dieser sich in einer Bohrung des an der Wand montierten zweiten Teils 22. Diese Verriegelungsmethode ist bei beiden Haltepunkten, d.h. bei beiden zweiten Teilen 22 implementiert. Hierbei ist unter "oben" die Ausrichtung zum Himmel zu verstehen.

Außerdem zeigt Fig. 11 in der Schnittansicht A, dass das erste Teil 21 beispielweise über eine Schraubverbindung auf der Rückseite des Fitnessgeräts befestigt werden kann. Zudem sind zwei Bohrungen zu erkennen, die sich durch die Grundplatte 1 erstrecken. In diesem Ausführungsbeispiel entsprechen diese Bohrungen den Befestigungsbohrungen 12. Das bedeutet, das erste Teil 21 ist über die in Fig. 12 dargestellten Schrauben 23, welche sich durch die Befestigungsbohrungen 12 erstrecken, auf der Rückseite der Grundplatte 1 befestigt. Die Schrauben 23 stellen zugleich sicher, dass die Befestigungsvorrichtung 11 (siehe Fig. 3) auf der Vorderseite der Grundplatte 1 fest fixierbar ist. Fig. 13 zeigt nochmals separat die Befestigungseinrichtung 20, wobei lediglich die der zweite Teils 22 sichtbar dargestellt ist. Die Oberfläche der Rückseite des zweiten Teils 22 kommt hierbei in direkten mechanischen Kontakt mit beispielsweise der Wand oder der Decke.

Alternativ zu dem in den Fig. 11 bis Fig. 13 dargestelltem zweiten Teil 22 ist in

Fig. 14 sowie in Fig. 15 eine alternative Ausführungsvariante des zweiten Teils 22 dargestellt. Hierbei sind die beiden zweiten Teile 22 nun als justierbare Befestigungsarme ausgebildet. Zudem können die Befestigungsarme auch schwenkbar ausgebildet sein. Hierbei kann dessen Länge angepasst werden, um an Türzargen, Balken, Mauern und anderen Oberflächen befestigt zu werden. Die jeweils komplementär zu den zweiten Teilen 22 ausgebildeten ersten Teile 21 sind wie in Fig. 11 bis Fig. 13 beschrieben auf der der Rückseite der Grundplatte 1 befestigt, wobei je ein erstes Teil 21 mit je einem zweiten Teil 22 eine Befestigungseinrichtung 20 ausbildet. Somit kann über die Befestigungseinrichtung 20 als Ganzes auch eine Befestigung im Freien, beispielsweise an einem Baum erreicht werden.

Fig. 16 zeigt eine Ausführungsvariante des Griffs 6, wobei hier der Griff 6 als Stange oder auch Griffstange ausgebildet ist. Die Griffstange, die an der Vorderseite des Fitnessgeräts in verschiedenen Positionen (Höhen) schwenkbar befestigt werden kann, wie in Fig. 17 dargestellt, ermöglicht eine Veränderung des Trainingswiderstands durch die Verlagerung der Seilverbindung entlang der Achse der Griffstange. Hierbei kann beispielsweise das zweite Seil 7b an dem ersten Punkt 24 oder an dem zweiten Punkt 25 oder an dem dritten Punkt 26 befestigt werden. Je weiter von der Grundplatte 1 des Fitnessgeräts 1 entfernt, desto größer wird der Widerstand, gegen den der Benutzer arbeiten muss. Die Befestigung an den unterschiedlichen Punkten liefert somit eine weitere Möglichkeit, den Trainingswiderstand individuell einzustellen. Zudem kann die Griffstange winkelverstellbar und kann somit an die jeweilige Ausführung des Trainings angepasst werden.

Das beschriebene Fitnessgerät kann zudem in Kombination mit weiterem Equipment verwendet werden. Hierbei kann vorgesehen sein, dass mindestens ein Zugseil 7a, 7b von einem an der Wand montierten Fitnessgerät über mindestens eine zusätzliche, auf dem Boden oder an der Decke montierte Umlenkrolle geführt wird, sodass insbesondere in vertikaler Richtung ausgeführte Kraftübung möglich werden. Hierbei kann beispielsweise Kreuzheben, Kniebeugen oder Schulterdrücken in verschiedensten Ausführungsformen durchgeführt werden. Weiterhin ist es möglich, das Fitnessgerät mit zusätzlichem Equipment wie beispielsweise einem Rudergerät oder einer Beinstrecker- bzw. Beinbeugerstation zu erweitern.

## Patentansprüche

1. Fitnessgerät zur Verbesserung der körperlichen Fitness und zum Aufbau und Erhalt von Muskelmasse, aufweisend:
eine Grundplatte (1), welche an einer Wand oder auf dem Boden oder an der Decke fixierbar ist,
mindestens eine erste um mindestens eine Achse schwenkbare Umlenkrolle (2a) und mindestens ein weiteres Fixierungs- oder Umlenkungselement wobei
die erste schwenkbare Umlenkrolle (2a) und das weitere Fixierungs- oder Umlenkungselement mit der Grundplatte (1) verbunden sind, wobei
die schwenkbare Umlenkrolle (2a) drehbar gelagert ist, und
mindestens eine Rücklaufbremse (8a), die mit der Grundplatte (1) verbunden ist, und
mindestens ein erstes Seil (7a), das um die erste schwenkbare Umlenkrolle (2a) geführt ist, und
mindestens ein zweites Seil (7b), das sich in Kontakt mit dem weiteren Fixierungs- oder Umlenkungselement befindet, wobei
das eine Ende des ersten Seils (7a) derart ausgebildet ist, dass eine externe Kraft auf das erste Seil (7a) übertragbar ist, und
das eine Ende des zweiten Seils (7b) derart ausgebildet ist, dass eine externe Kraft auf das zweite Seil (7b) übertragbar ist oder
dass das zweite Seil (7b) räumlich fixiert ist, und
das andere Ende des ersten Seils (7a) mit mindestens einem ersten Verbindungselement (5a) und das andere Ende des zweiten Seils (7b) mit mindestens einem zweiten Verbindungselement (5b) verbunden ist, wobei
das mindestens eine erste Verbindungselement (5a) mit dem mindestens einen zweiten Verbindungselement (5b) über mindestens ein elastisch dehnbares Widerstandselement (4) verbunden ist.

2. Fitnessgerät nach Anspruch 1, **dadurch gekennzeichnet, dass** das Umlenkungselement als zweite Umlenkrolle (2b) ausgebildet ist.

3. Fitnessgerät nach einem der vorherigen Ansprüche, **dadurch gekennzeichnet, dass** die Grundplatte (1) mindestens einteilig klappbar ausgebildet ist.

4. Fitnessgerät nach einem der vorherigen Ansprüche, **dadurch gekennzeichnet, dass** das mindestens eine dehnbare Widerstandselement (4) um mindestens eine Widerstandselementumlenkrolle (3) geführt ist.

5. Fitnessgerät nach Anspruch 4, **dadurch gekennzeichnet, dass** die mindestens eine Widerstandselementumlenkrolle (3) je eine Führungsrille (15) für genau ein dehnbares Widerstandselement (4) aufweist.

6. Fitnessgerät nach einem der vorherigen Ansprüche, **dadurch gekennzeichnet, dass** die Anzahl der schwenkbaren Umlenkrollen (2) mit der Anzahl der Rücklaufbremsen (8) übereinstimmt.

7. Fitnessgerät nach einem der vorherigen Ansprüche, **dadurch gekennzeichnet, dass** auf der Grundplatte (1) mindestens eine Vorspannhalterung (10) befestigt ist.

8. Fitnessgerät nach einem der vorherigen Ansprüche, **dadurch gekennzeichnet, dass** ein biegeschlaffes Element (14) das erste Seil (7a) und das zweite Seil (7b) unmittelbar miteinander verbindet.

9. Fitnessgerät nach einem der vorherigen Ansprüche, **dadurch gekennzeichnet, dass** die Grundplatte (1) über eine ein- oder mehrteilige Befestigung an der Wand oder auf dem Boden oder an der Decke durch direktes Anschrauben oder Einhängen fixiert ist.

10. Fitnessgerät nach einem der vorherigen Ansprüche, **dadurch gekennzeichnet, dass** die erste schwenkbare Umlenkrolle (2a) über eine erste Halterung (11a) sowie das weitere Fixierungs- oder Umlenkungselement über eine zweite Halterung (11b) mit der Grundplatte (1) verbunden sind.

11. Fitnessgerät nach einem der vorherigen Ansprüche, **dadurch gekennzeichnet, dass** die Rücklaufbremse (8) derart ausgebildet ist, dass das Widerstandelement (4) vorspannbar ist.

12. Fitnessgerät nach einem der vorherigen Ansprüche, **dadurch gekennzeichnet, dass** mindestens ein Griff (6), insbesondere als ein Zuggriff, eine Stange oder ein Knopf, derart ausgebildet ist, dass Zugkräfte auf das erste Seil (7a) und/oder das zweite Seil (7b) übertragbar sind.

13. Fitnessgerät nach Anspruch 12, **dadurch gekennzeichnet, dass** der Griff (6) wechselbar ausgebildet ist.

14. Fitnessgerät nach einem der vorherigen Ansprüche, **dadurch gekennzeichnet, dass** ein Führungssystem zur Führung des Widerstandselements (4) ausgebildet ist.

15. Fitnessgerät nach einem der vorherigen Ansprüche, **dadurch gekennzeichnet, dass** je ein Anschlagsdämpfer (15) an dem ersten Seil (7a) und/oder dem zweiten Seil (7b) ausgebildet ist.

## Claims

1. A fitness apparatus to improve physical fitness and building and maintaining muscle mass, comprising:
a base plate (1) that can be fixed to a wall, floor or ceiling,
at least one first deflection roller (2a) pivotable about at least one axis and at least one additional fixing or deflection member,
the first pivotable deflection roller (2a) and the additional fixing or deflection member being connected to the base plate (1),
the pivotable deflection roller (2a) is rotatably mounted, and
at least one return brake (8a) being connected to the base plate (1), and
at least one first cable (7a) being guided around the first pivotable deflection roller (2a), and
at least one second cable (7b) being in contact with the additional fixing or deflection member,
one end of the first cable (7a) being configured such that an external force can be transmitted to the first cable (7a), and
one end of the second cable (7b) being configured such that an external force can be transmitted to the second cable (7b), or
that the second cable (7b) being spatially fixed, and
the other end of the first cable (7a) being connected to at least one first connecting member (5a) and the other end of the second cable (7b) being connected to at least one second connecting member (5b),
the at least one first connecting member (5a) being connected to the at least one second connecting member (5b) via at least one elastically stretchable resistance member (4).

2. The fitness apparatus according to claim 1, **characterised in that** the deflection member is configured as a second deflection roller (2b).

3. The fitness apparatus according to any one of the preceding claims, **characterised in that** the base plate (1) is configured to be integrally foldable.

4. The fitness apparatus according to any one of the preceding claims, **characterised in that** the at least one stretchable resistance member (4) is guided around at least one resistance member deflection roller (3).

5. The fitness apparatus according to claim 4, **characterised in that** the at least one resistance member deflection roller (3) each has a guide groove (15) for exactly one stretchable resistance member (4).

6. The fitness apparatus according to any one of the preceding claims, **characterised in that** the number of pivotable deflection rollers (2) corresponds to the number of return brakes (8).

7. The fitness apparatus according to any one of the preceding claims, **characterised in that** at least one pretensioner bracket (10) is attached to the base plate (1).

8. The fitness apparatus according to any one of the preceding claims, **characterised in that** a flexible member (14) directly connects the first cable (7a) and the second cable (7b) to each other.

9. The fitness apparatus according to any one of the preceding claims, **characterised in that** the base plate (1) is fixed to the wall, floor or ceiling via a single-piece or multi-piece fastening, either by directly screwing or by hanging.

10. The fitness apparatus according to any one of the preceding claims, **characterised in that** the first pivotable deflection roller (2a) is connected to the base plate (1) via a first bracket (11a) and the additional fixing or deflection member is connected to the base plate (1) via a second bracket (11b).

11. The fitness apparatus according to any one of the preceding claims, **characterised in that** the return brake (8) is configured such that the resistance member (4) can be pretensioned.

12. The fitness apparatus according to any one of the preceding claims, **characterised in that** at least one handle (6), in particular a pull handle, a rod or a knob, is configured such that tensile forces can be transmitted to the first cable (7a) and/or the second cable (7b).

13. The fitness apparatus according to claim 12, **characterised in that** the handle (6) is configured to be interchangeable.

14. The fitness apparatus according to any one of the preceding claims, **characterised in that** a guide system is formed for guiding the resistance member (4).

15. The fitness apparatus according to any one of the preceding claims, **characterised in that** a shock absorber (15) is formed on the first cable (7a) and/or the second cable (7b).

## Revendications

1. Appareil de fitness pour l'amélioration de la condition physique et pour le développement et le maintien de la masse musculaire, présentant :
une plaque de base (1) qui peut être fixée sur un mur ou au sol ou au plafond,
au moins une première poulie de renvoi (2a) pouvant pivoter autour d'au moins un axe et au moins un autre élément de fixation ou de renvoi, dans lequel
la première poulie de renvoi (2a) pivotante et l'autre élément de fixation ou de renvoi sont reliés à la plaque de base (1), dans lequel
la poulie de renvoi (2a) pivotante est montée de façon rotative, et
au moins un frein de retour (8a), qui est relié à la plaque de base (1), et
au moins un premier câble (7a), qui est guidé autour de la première poulie de renvoi (2a) pivotante, et
au moins un deuxième câble (7b), qui est en contact avec l'autre élément de fixation ou de renvoi, dans lequel
l'une des extrémités du premier câble (7a) est réalisée de telle sorte qu'une force externe peut être transmise au premier câble (7a), et
l'une des extrémités du deuxième câble (7b) est réalisée de telle sorte qu'une force externe peut être transmise au deuxième câble (7b) ou
que le deuxième câble (7b) est fixé dans l'espace, et
l'autre extrémité du premier câble (7a) est reliée à au moins un premier élément de liaison (5a) et l'autre extrémité du deuxième câble (7b) à au moins un deuxième élément de liaison (5b), dans lequel
l'au moins un premier élément de liaison (5a) est relié à l'au moins un deuxième élément de liaison (5b) par l'intermédiaire d'au moins un élément de résistance (4) élastiquement extensible.

2. Appareil de fitness selon la revendication 1, **caractérisé en ce que** l'élément de renvoi est réalisé comme une deuxième poulie de renvoi (2b).

3. Appareil de fitness selon l'une quelconque des revendications précédentes, **caractérisé en ce que** la plaque de base (1) est réalisée de manière à pouvoir être rabattue au moins d'un seul tenant.

4. Appareil de fitness selon l'une quelconque des revendications précédentes, **caractérisé en ce que** l'au moins un élément de résistance (4) extensible est guidé autour d'au moins un rouleau de renvoi d'élément de résistance (3).

5. Appareil de fitness selon la revendication 4, **caractérisé en ce que** l'au moins un rouleau de renvoi d'élément de résistance (3) présente respectivement une rainure de guidage (15) pour exactement un élément de résistance (4) extensible.

6. Appareil de fitness selon l'une quelconque des revendications précédentes, **caractérisé en ce que** le nombre de poulies de renvoi (2) pivotantes concorde avec le nombre de freins de retour (8).

7. Appareil de fitness selon l'une quelconque des revendications précédentes, **caractérisé en ce qu'**au moins un support de précontrainte (10) est fixé sur la plaque de base (1).

8. Appareil de fitness selon l'une quelconque des revendications précédentes, **caractérisé en ce qu'**un élément souple en flexion (14) relie directement le premier câble (7a) et le deuxième câble (7b).

9. Appareil de fitness selon l'une quelconque des revendications précédentes, **caractérisé en ce que** la plaque de base (1) est fixée au mur ou au sol ou au plafond au moyen d'une fixation en une ou plusieurs parties, par vissage ou accrochage direct.

10. Appareil de fitness selon l'une quelconque des revendications précédentes, **caractérisé en ce que** la première poulie de renvoi (2a) pivotante est reliée à la plaque de base (1) par un premier support (11a), et l'autre élément de fixation ou de renvoi par un deuxième support (11b).

11. Appareil de fitness selon l'une quelconque des revendications précédentes, **caractérisé en ce que** le frein de retour (8) est réalisé de telle sorte que l'élément de résistance (4) puisse être précontraint.

12. Appareil de fitness selon l'une quelconque des revendications précédentes, **caractérisé en ce qu'**au moins une poignée (6), en particulier sous la forme d'une poignée de traction, d'une barre ou d'un bouton, est réalisée de telle sorte que des forces de traction peuvent être transmises au premier câble (7a) et/ou au deuxième câble (7b).

13. Appareil de fitness selon la revendication 12, **caractérisé en ce que** la poignée (6) est réalisée de manière interchangeable.

14. Appareil de fitness selon l'une quelconque des revendications précédentes, **caractérisé en ce qu'**un système de guidage est réalisé pour guider l'élément de résistance (4).

15. Appareil de fitness selon l'une quelconque des revendications précédentes, **caractérisé en ce qu'**un amortisseur de butée (15) est réalisé sur le premier câble (7a) et/ou le deuxième câble (7b).
